# EUROPÄISCHE PATENTSCHRIFT

(11) **EP 0 450 328 B1**
(45) Veröffentlichungstag und Bekanntmachung des Hinweises auf die Patenterteilung: **29.09.1993**
(21) Anmeldenummer: 91103326.4
(22) Anmeldetag: 05.03.1991
(51) Int. Cl.: B65C 9/18, G09F 3/02

(54) **Vorrichtung zur Zuführung eines Druckträgers zu einem Gegenstand**
Device for feeding a label to an object
Dispositif pour acheminer une étiquette vers un support

(30) Priorität: 06.03.1990 DE 4007019
(43) Veröffentlichungstag der Anmeldung: 09.10.1991
(62) Teilanmeldung aus: 92113502.6
(73) Patentinhaber: ZWECKFORM ETIKETTIERTECHNIK GESELLSCHAFT MIT BESCHRÄNKTER HAFTUNG, D-83607 Holzkirchen (DE)
(72) Erfinder: Busler, Robert, W-8000 München 90 (DE)
(74) Vertreter: Fincke, Karl Theodor, Dipl.-Phys. Dr.

(56) Entgegenhaltungen:
- EP-A- 0 306 125

## Beschreibung

Die Erfindung betrifft eine Vorrichtung zum Aufstecken von Druckträgern auf Ansätze an Gegenständen, wobei die Druckträger auf wenigstens einer Seite mit einem sichtbaren Druck versehen sind, in wenigstens einer Reihe durch Adhäsion auf einem zu einer Rolle gewickelten Trägerband haften und Bereiche mit Aufstecklöchern zum Aufstecken auf die Ansätze an den Gegenständen aufweisen, wobei das Trägerband über eine mit einer Seitenkante versehene, in Richtung eines Förderwegs der Gegenstände verlaufende und in dieser Richtung abwärts geneigte Abstützfläche um eine Umlenkkante zum aufeinanderfolgenden Ablösen der Druckträger von dem Trägerband und zum Aufstecken ihrer Aufstecklöcher auf die Ansätze an den Gegenständen zu ziehen ist.

Bei einer nach der EP-A 306 125 bekannten Vorrichtung dieser Art befindet sich der Förderweg unterhalb der Abstützfläche. Die mit den Aufstecklöchern versehenen Bereiche der Druckträger verlaufen in Richtung des Förderwegs zur Umlenkkante.

Aufgabe der Erfindung ist es, eine Vorrichtung eingangs genannter Art anzugeben, die in besonders einfacher zuverlässiger Weise Gegenstände mit Druckträgern zu versehen gestattet.

Zur Lösung dieser Aufgabe ist die Vorrichtung dadurch gekennzeichnet, daß der Förderweg neben der Seitenkante der Abstützfläche verläuft, daß die Abstützfläche bis unter die Höhe der Gegenstände verläuft und daß die mit den Aufstecklöchern versehenen Bereiche der Druckträger über eine Seite des Trägerbands zum Förderweg der Gegenstände hin überstehen.

Die Vorrichtung eignet sich besonders für den Fall, daß die Gegenstände Flaschen und die Ansätze Flaschenhälse sind.

Bevorzugt haften die Druckträger auf dem Trägerband dadurch, daß das Trägerband mit einer Adhäsionsschicht versehen ist, auf der eine den Druckträger abdeckende Adhäsionsschicht lösbar haftet und daß wenigstens eine der Adhäsionsschichten aus einem Lack oder einer Kunststoffolie besteht.

Die Erfindung wird im folgenden an Ausführungsbeispielen unter Hinweis auf die beigefügten Zeichnungen beschrieben.

Fig. 1 zeigt ein Trägerband mit Druckträgern in Aufsicht.

Fig. 2 zeigt eine erste Ausführungsform der Druckträger.

Fig. 3 zeigt eine zweite Ausführungsform der Druckträger.

Fig. 4 zeigt eine dritte Ausführungsform der Druckträger.

Fig. 5 zeigt eine Vorrichtung zur Durchführung des Verfahrens in Schrägansicht von oben.

Fig. 6 zeigt die Vorrichtung nach Fig. 5 im Bereich der Spendekante in Seitenansicht.

Fig. 1 zeigt Druckträger 2, die durch Adhäsion lösbar auf einem Trägerband 4 haften. Die Druckträger 2 enthalten Aufstecklöcher 6 in Bereichen 8, die über eine Seite des Trägerbands 4 überstehen. Als Übertragungsvorrichtung auf zum Beispiel Flaschenhälse reicht praktisch eine Umlenkkante zum aufeinanderfolgenden Ablösen der Druckträger 2 von dem Trägerband 4 aus.

Fig. 2 zeigt im Schnitt ein Trägerband 20 aus einer Trägerschicht 22 und einer auf der Trägerschicht 22 befindlichen nicht selbstklebenden Adhäsionsschicht 24.

Auf dem Trägerband 20 befindet sich ein Druckträger 26. Dieser Druckträger 26 weist einen beidseitig mit einer aufkaschierten Folie 28 bzw. 30 bedeckten inneren Druckträger 32 auf. Dieser innere Druckträger 32 ist beidseitig mit einem Aufdruck 34 bzw. 36 versehen. Die Folien 28, 30 sind mit einem Kaschierkleber 38 aufgeklebt. Der Kaschierkleber 38 und die Folien 28 und 30 sind durchsichtig. Anstelle der aufkaschierten Folien können auch transparente Lacke eingesetzt werden. Der innere Druckträger 32 ist undurchsichtig. Er besteht aus Papier oder Folie.

Bei der Ausführungsform nach Fig. 3 ist das Trägerband 20 ebenso ausgebildet wie bei der Ausführungsform nach Fig. 2. Bei dieser Ausführungsform ist der innere Druckträger 42 zusammengesetzt, aber im übrigen beidseitig mit aufkaschierten Folien oder Lacken und Drucken versehen, wie bei der Ausführungsform nach Fig. 2.

Der innere Druckträger 42 weist zwei außenseitig mit dem Druck 34 bzw. 36 versehene Einseitendruckträger 44, 46 auf, die durch eine auf der Innenseite des Einseitendruckträgers 46 befindliche, Haftklebstoff abweisende Schicht 48 und durch eine auf der Innenseite des Einseiten-Druckträgers 44 befindliche Haftklebstoffschicht 50 lösbar miteinander verbunden sind. Aus diesem Druckträger ist durch eine Rundumstanzung oder eine Trennstanzung 52, die bis zu der Haftklebstoff abweisenden Schicht 48 reicht, ein selbstklebendes Etikett abzulösen. Nur der untere Bereich des Druckträgers, von der Haftklebstoff abweisenden Schicht ab abwärts, braucht über das Trägerband 20 überzustehen.

Bei der Ausführungsform nach Fig. 4 ist auch ein innerer Druckträger 62 vorgesehen, der zwei außenseitig mit einem Druck 34 bzw. 36 versehene Einseiten-Druckträger 64, 66 aufweist. Diese Einseiten-Druckträger 64, 66 sind aber innenseitig mit je einer Haftklebstoffschicht 68 bzw. 70 versehen und haften auf Haftklebstoff abweisenden Schichten 72, 74 einer Trägerschicht 76. Bei dieser Ausführungsform können durch Stanzungen 78 und 80 Haftetiketten von beiden Seiten des Druckträgers 26 abgelöst werden.

Die Stanzungen 52, 78, 80 werden bevorzugt vorgenommen, bevor die Druckträger 26 auf das Trägerband aufgebracht werden.

Fig. 5 zeigt ein Förderband 90, auf dem in einer Reihe Flaschen 92 stehen. Über eine Spendekante 94 wird ein Trägerband 4 mit den an ihm haftenden Druckträgern gezogen, wobei über eine Seite des Trägerbands 4 die Bereiche 8 der Druckträger 2 mit den Aufstecklöchern 6 überstehen. Bei der durch die Pfeile gekennzeichneten Fördereinrichtung des Trägerbands 4 senken sich die Druckträger 2 allmählich auf die Hälse 96 der Flaschen 92 ab und werden hinter der Spendekante 94 von dem Trägerband 4 gelöst, wie dies aus Fig. 6 erkennbar ist.

Durch die über das Trägerband 4 überstehenden Bereiche 8 der Druckträger, in denen sich die Durchstecklöcher 6 befinden, werden beim Zuführen der Flaschen 92 die Durchstecklöcher 6 nicht durch das Trägerband 4 verdeckt. Dadurch wird sichergestellt, daß beim Transport der Flaschen 92 jeweils der Flaschenhals 96 der vordersten Flasche 92 in ein ihm zugeordnetes Durchsteckloch 6 eingreift und dadurch den Druckträger 2 nicht mehr freigibt, bis der Druckträger 2 durch freien Fall auf die Schulter 98 der Flasche 92 unterhalb des Halses 96 auftrifft.

Eine Fehletikettierung durch an den Flaschen 92 vorbeigespendete Druckträger 2 wird dadurch vermieden.

Das Trägerband 4 wird bei dieser Anordnung nicht durch Löcher, etwa durch Stanzungen, geschwächt. Die beim Aufbringen der Druckträger 2 auftretenden Zugspannungen verteilen sich vielmehr gleichmäßig über das Trägerband 4. Dadurch werden Störungen beim Aufbringen der Druckträger 2, etwa durch Einrisse in Löcher im Trägerband 4, vermieden.

## Patentansprüche

1. Vorrichtung zum Aufstecken von Druckträgern (2; 26) auf Ansätze (96) an Gegenständen (92), wobei die Druckträger (2; 26) auf wenigstens einer Seite mit einem sichtbaren Druck (34; 36) versehen sind, in wenigstens einer Reihe durch Adhäsion auf einem zu einer Rolle gewickelten Trägerband (4; 20) haften und Bereiche (8) mit Aufstecklöchern (6) zum Aufstecken auf die Ansätze (96) an den Gegenständen (92) aufweisen, wobei das Trägerband (4; 20) über eine mit einer Seitenkante versehene, in Richtung eines Förderwegs (90) der Gegenstände (92) verlaufende und in dieser Richtung abwärts geneigte Abstützfläche um eine Umlenkkante (94) zum aufeinanderfolgenden Ablösen der Druckträger (2; 26) von dem Trägerband (4; 20) und zum Aufstecken ihrer Aufstecklöcher (6) auf die Ansätze (96) an den Gegenständen (92) zu ziehen ist,
**dadurch gekennzeichnet**,
daß der Förderweg (90) neben der Seitenkante der Abstützfläche verläuft, daß die Abstützfläche bis unter die Höhe der Gegenstände (92) verläuft und daß die mit den Aufstecklöchern (6) versehenen Bereiche (8) der Druckträger (2; 26) über eine Seite des Trägerbands (4; 20) zum Förderweg der Gegenstände (92) hin überstehen.

2. Vorrichtung nach Anspruch 1, dadurch gekennzeichnet, daß die Gegenstände (92) Flaschen (92) und die Ansätze (96) Flaschenhälse (96) sind.

3. Vorrichtung nach einem der vorstehenden Ansprüche, dadurch gekennzeichnet, daß das Trägerband (20) mit einer Adhäsionsschicht (24) versehen ist, auf der eine den Druckträger (26) abdeckende Adhäsionsschicht (30) lösbar haftet.

4. Vorrichtung nach Anspruch 3, dadurch gekennzeichnet, daß wenigstens eine der Adhäsionsschichten (24, 30) aus einem Lack oder einer Kunststoffolie besteht.

## Claims

1. Apparatus for placing printed labels (2;26) on extended portions (96) of objects (92), the printed labels (2;26) being provided with visible print (34;36) on at least one side, being adhesively bonded in at least one row to a carrier strip (4;20) wound in a roll, and having areas (8) with positioning holes (6) for fitting on to the extended portions (96) of the objects (92), the carrier strip (4;20) being pulled around a guide edge (94), via a support surface which has a side edge and extends in the direction of a conveyor (90) for the objects (92) and is inclined downwards in this same direction, in order to detach the printed labels (2;26) one after another from the carrier strip (4;20) and place their positioning holes (6) over the extended portions (96) of the objects (92), characterised in that the conveyor (90) runs adjacent the side edge of the support surface, the support surface extends to below the height of the objects (92) and the areas (8) of the printed labels (2;26) provided with the positioning holes (6) project beyond one side of the carrier strip (4;20) towards the conveyor for the objects (92).

2. Apparatus according to claim 1, characterised in that the objects (92) are bottles (92) and the extended portions (96) are the necks (96) of bottles.

3. Apparatus according to one of the preceding claims, characterised in that the carrier strip (20) is provided with an adhesive coating (24) to which an adhesive coating (30) covering the printed label (26) adheres releasably.

4. Apparatus according to claim 3, characterised in that at least one of the adhesive coatings (24,30) consists of a lacquer or a plastics film.

## Revendications

1. Dispositif pour la fixation ou l'enfichage de supports imprimés ou étiquettes (2 ; 26) sur des appendices (96) d'objets (92), les supports imprimés (2 ; 26) étant munis sur au moins un côté d'une impression visible (34 ; 36), sur au moins une rangée par adhérence sur une bande de support (4 ; 20) enroulée en forme de rouleau et présentant des zones (8) avec des trous de fixation ou d'enfichage pour la fixation sur les appendices (96) d 'objets (92), la bande de support (4 ; 20) pouvant être tirée par une surface d'appui munie d'un bord latéral, s'étendant dans la direction d'un parcours d'acheminement (90) des objets (92) et inclinée vers le bas dans cette direction autour d'un bord déflecteur ou de renvoi (94) pour le détachenent successif des supports imprimés (2 ; 26) de la bande de support (4 ; 20) et pour la fixation de leurs trous de fixation ou d'enfichage (6) sur les appendices (96) des objets (92),
caractérisé en ce que
le circuit d'acheminement (90) s'étend de façon contiguë au bord latéral de la surface d'appui, en ce que la surface d'appui s'étend jusqu'au-dessous de la hauteur des objets (92) et en ce que les régions (8) munies des trous de fixation (6) des supports imprimés (2 ; 26) font saillie par un côté de la bande de support (4 ; 20) en direction du circuit d' acheminement des objets (92).

2. Dispositif selon la revendication 1, caractérisé en ce que les objets (92) sont des bouteilles (92) et les appendices (96) sont les goulots de bouteille (96).

3. Dispositif selon l'une des revendications précé- dentes, caractérisé en ce que la bande de support (20) est munie d'une couche d'adhérence (24) sur laquelle adhère de façon détachable une couche d'adhérence (30) recouvrant le support imprimé (26).

4. Dispositif selon la revendication 3, caractérisé en ce qu'au moins l'une des couches d'adhérence (24, 30) est constituée par un vernis ou par une feuille en matière synthétique.
